# EUROPÄISCHE PATENTSCHRIFT

(11) **EP 2 485 621 B1**
(45) Veröffentlichungstag und Bekanntmachung des Hinweises auf die Patenterteilung: **28.01.2015**
(21) Anmeldenummer: 10784842.6
(22) Anmeldetag: 20.10.2010
(51) Int. Cl.: A47B 13/02

(54) **ZERLEGBARES MÖBELSTÜCK**
PIECE OF FURNITURE CAPABLE OF BEING DISASSEMBLED
MEUBLE DÉMONTABLE

(30) Priorität: 06.10.2009 DE 102009048358
(43) Veröffentlichungstag der Anmeldung: 15.08.2012
(73) Patentinhaber: Funke, Dieter, 12203 Berlin (DE)
(72) Erfinder: Funke, Dieter, 12203 Berlin (DE)
(74) Vertreter: Jungblut & Seuss
(86) Internationale Anmeldenummer: PCT/IB2010/002699
(87) Internationale Veröffentlichungsnummer: WO 2011/042809

(56) Entgegenhaltungen:
- US-A- 3 236 389
- US-A- 6 004 065
- US-A1- 2003 160 139

## Beschreibung

### Gebiet der Erfindung

Die Erfindung betrifft ein zerlegbares Möbelstück, mit einem Fußelement, mit einem Säulenelement und mit einem Nutzelement, wobei zumindest das Fußelement und das Säulenelement oder das Säulenelement und das Nutzelement lösbar miteinander verbindbar sind.

### Hintergrund der Erfindung und Stand der Technik

Zerlegbare Möbelstücke sind typischerweise temporär in Gebrauch befindliche Möbelstücke, die bei Nichtgebrauch in Einzelteile zerlegt und gelagert werden. Durch die Zerlegbarkeit lassen die Möbelstücke sich auf kleineren Lagerflächen lagern, als wenn die gebrauchsbereiten Möbelstücke unzerlegt gelagert werden müssten. So lassen sich beispielsweise die Fußelemente und die Nutzelemente einfach stapeln, ebenso wie die Säulenelemente.

Bei zerlegbaren Möbelstücken sind Verbindungselemente zwischen den verschiedenen Bauteilen eingerichtet, welche sich durch Betätigung verbinden und auch wieder lösen lassen. Dabei sind die Betätigungselemente, meist sogar die gesamten Verbindungselemente, bei aus der Praxis bekannten Möbelstücken typischerweise freistehend bzw. freiliegend ausgeführt, also entweder an einem Fußelement, Säulenelement oder Nutzelement außenliegend angebracht. Dies stört, weil einerseits eine Person sich an den Bauteilen der Verbindungselemente stoßen und andererseits ein unbeabsichtigtes Lösen erfolgen kann. Auch stören freiliegende Verbindungselemente aus ästhetischer Sicht. Zudem sind die aus der Praxis bekannten Verbindungselemente meist umständlich in der Bedienung.

US2003/160139 offenbart ein Möbelstück mit einem Fußelement, einem Nutzelement und einem Säulenelement, welches nur umständlich gegen unbeabsichtigtes Lösen der Einzelelemente gesichert ist.

### Technisches Problem der Erfindung

Der Erfindung liegt daher das technische Problem zugrunde, ein zerlegbares Möbelstück anzugeben, dessen Verbindungselemente bei gebrauchsfertigem Möbelstück nahezu unsichtbar und sicher sowie einfach bedienbar sind.

### Grundzüge der Erfindung und bevorzugte Ausführungsformen

Zur Lösung dieses technischen Problems lehrt die Erfindung ein zerlegbares Möbelstück, mit einem Fußelement, mit einem Säulenelement und mit einem Nutzelement, wobei zumindest das Fußelement und das Säulenelement oder das Säulenelement und das Nutzelement lösbar miteinander verbindbar sind, wobei das Fußelement oder das Nutzelement zumindest eine Formschlussausnehmung aufweist, wobei ein Ende des Säulenelements stirnseitig einen vorzugsweise im Wesentlichen hakenförmigen Formschlussvorsprung, optional mit einer Hakenöffnung, aufweist, welcher mit der Formschlussausnehmung ein Formschlusspaar bildet, wobei die Formschlussausnehmung mit der Maßgabe ausgebildet ist, dass sich der Formschlussvorsprung in Richtungen parallel zur Längserstreckung des Säulenelements in die Formschlussausnehmung einführen und herausheben lässt, wobei eine Formschlussverbindung zwischen Formschlussausnehmung und Formschlussvorsprung durch Drehen des Säulenelementes um eine Mittelachse des Säulenelements bei in die Formschlussausnehmung eingeführtem Formschlussvorsprung in eine Formschlussstellung herstellbar ist, wobei der Formschlussvorsprung, beispielsweise die Hakenöffnung, einen Rand der Formschlussausnehmung umfasst, wobei in dem Inneren des Säulenelements ein in Richtungen parallel zur Längserstreckung des Säulenelements verschieblicher Sperrriegel eingerichtet ist, welcher zwischen einer Sperrstellung und einer Lösestellung hin- und herschiebbar ist, wobei in der Sperrstellung des Sperrriegels ein Sperrkeil des Sperrriegels in Formschlussstellung des Formschlussvorsprungs in einen freien Teilbereich der Formschlussausnehmung oder in eine separate Verriegelungsausnehmung des Fußelementes oder des Nutzelementes eingreift und dadurch den Formschlussvorsprung in der Formschlussstellung fixiert und der Sperrkeil in der Lösestellung des Sperrriegels frei von dem freien Teilbereich der Formschlussausnehmung oder der Verriegelungsausnehmung ist.

Der Formschlussvorsprung kann außer der Hakenform auch geeignete andere Formen aufweisen, beispielsweise eine Pilzform, z.B. mit halbkugelförmigen oder zylindrischem Kopf.

Ein Fußelement ist beispielsweise ein im wesentlichen flächiges Gebilde, dessen untere Hauptfläche auf einem Boden aufsteht, entweder flächig oder über an der unteren Hauptfläche angebrachte Fußstücke, letztere dann optional in der Höhe variierbar, um ein Kippeln bei unebenem Boden durch Einstellung der Fußstücke kompensieren zu können. Ein Fußelement kann aber auch ein Mittelteil und hiervon waagerecht oder schräg nach unten abgehenden Fußauslegern, beispielsweise in der Bauart von Bürostühlen, aufweisen.

Ein Nutzelement kann eine Tischplatte umfassen. Eine solche Tischplatte kann grundsätzlich beliebige Umfangsform aufweisen, beispielsweise rund, dreieckig, rechteckig, quadratisch, regelmäßig vieleckig oder unregelmäßig vieleckig. Beispielsweise bei einem Stehtisch wird die runde oder quadratische Form bevorzugt sein. Es ist aber auch möglich, dass die Form einer Tischplatte mit der Maßgabe ausgebildet ist, dass das Möbelstück als Systemmöbelstück Verwendung finden kann, i.e. eine Kombinierbarkeit mit weiteren gleichförmigen oder andersförmigen Tischen. Dabei versteht sich, dass dann die Tischplatten vorzugsweise in gleicher Höhe eingerichtet sind. So ist es beispielsweise möglich, ein zerlegbares Möbelstück mit einer Tischplatte in Viertelkreissegmentform mit drei weiteren solchen Möbelstücken zu einem großen runden Tisch zu kombinieren. Auch lassen sich beispielsweise größere Konferenztische und dergleichen aus erfindungsgemäßen Möbelstücken erstellen durch Kombination von verschiedenen Möbelstücken mit gleichen oder unterschiedlichen Formen der Tischplatte. Lediglich als Beispiele seien die Kombination von Tischplatten in Ringsegmentform zu einem runden Tisch, die Kombination von quadratischen oder echteckigen Tischplatten mit ringsegmentförmigen Tischplatten zu einem Tisch mit etwaiger Ovalform oder Eckform mit abgerundeten Ecken, usw. genannt.

Ein Nutzelement kann aber auch eine Sitzfläche bezeichnen, beispielsweise in Ausbildung als Hockersitzfläche oder Sesselsitz oder dergleichen. Auch in diesen Fällen lassen sich bei entsprechender Form der Nutzelemente mehrere erfindungsgemäße Möbelstücke analog den vorstehenden Ausführungen zu größeren Gesamtmöbelstücken kombinieren.

Ein Säulenelement bezeichnet ein im Wesentlichen säulenförmiges Bauteil, das den statischen Anforderungen des Einsatzes des Möbelstücks genügt. Die Querschnittform eines Säulenelements kann dabei grundsätzlich beliebig, beispielsweise rund, quadratisch, rechteckig, oval, vieleckig usw. sein. Bei einem erfindungsgemäßen Möbelstück können ein Säulenelement, aber auch mehrere Säulenelemente, beispielsweise zwei, drei vier oder fünf Säulenelemente, vorgesehen sein.

Die relative Anordnung von Säulenelement zu Fußelement sowie Säulenelement zu Nutzelement ist dabei so getroffen, dass das Möbelstück bei bestimmungsgemäßem Gebrauch nicht kippen kann. Entsprechend ist auch das Fußelement auszubilden und zu dimensionieren.

Die erfindungsgemäßen Verbindungselemente können ausschließlich zwischen dem Säulenelement und dem Fußelement, ausschließlich zwischen dem Säulenelement und dem Nutzelement, aber auch zwischen dem Säulenelement und beiden, Fußelement und Nutzelement, eingerichtet sein. In den beiden ersteren Fällen werden dann in der Regel, aber nicht zwingend, andersartige Verbindungselemente zwischen den weiteren Bauteilen, die nicht mit den erfindungsgemäßen Verbindungselementen verbunden sind, vorgesehen sein.

Mit dem erfindungsgemäßen Aufbau der Verbindungselemente wird erreicht, dass das Möbelstück optisch ansprechend ist, weil alle wesentlichen Bauteile im Inneren des Säulenelements bzw. hierdurch verdeckt sind. Auch kann sich dann eine Person nicht an offenliegenden Bauteilen stoßen. Des Weiteren sind die erfindungsgemäßen Verbindungselemente einfach und sicher bedienbar. Insbesondere ist ein unbeabsichtigtes Lösen der Verbindung nicht möglich.

Ein weiterer Vorteil der Erfindung ist darin zu sehen, dass sich das Säulenelement und Fußelement und/oder Nutzelement im zerlegten Zustand besonders gut stapeln und folglich raumsparend unterbringen lassen. Dies ist u.a. darin begründet, dass bei den besagten Elementen keine Bauteile der Verbindungselemente sowie deren Verriegelungs- oder Betätigungselemente auftragen, i.e. vorstehen.

Im Einzelnen können die erfindungsgemäßen Verbindungselemente wie folgt weiter gebildet sein.

Grundsätzlich reicht es, wenn ein einziges Formschlusspaar vorgesehen ist. Bevorzugt ist es jedoch, wenn zumindest zwei, vorzugsweise drei, vier oder fünf, simultan durch Drehung des Säulenelements miteinander verbindbare Formschlusspaare eingerichtet sind. Die Formschlusspaare können dann auf einem um die Mittelachse des Säulenelements zentriert umlaufenden Kreis, vorzugsweise in gleichen Abständen, bezogen auf Kreisbögen zwischen zwei benachbarten Formschlusspaaren, angeordnet sein. Man erhält eine Verbindung, welche analog einer Bajonettverbindung ausgebildet und zu betätigen ist.

Im Einzelnen kann der Formschlussvorsprung eine orthogonal zur Mittelachse des Säulenelements verlaufende Anschlagsfläche, welche in der Formschlussstellung auf einer Stützfläche des Fußelements oder des Nutzelements flächig aufliegt, und eine Führungsfläche, welche gegenüber der Anschlagsfläche abgewinkelt ist, umfassen, wobei Anschlagsfläche und Führungsfläche einander gegenüberliegende Flächen der Hakenöffnung bilden, und wobei der Abstand zwischen Anschlagfläche und Führungsfläche im Bereich eines Hakengrundes zumindest der Dicke des Randes der Formschlussausnehmung entspricht, und wobei besagter Abstand in Richtungen vom Hakengrund weg zunimmt.

Der Sperrriegel kann in Richtung der Sperrstellung federkraftbeaufschlagt sein, wobei in dem Säulenelement eine um eine ortsfeste Drehachse verschwenkbare oder verschiebbare Sperrklinke eingerichtet ist, welche zwischen einer ersten Sperrklinkenstellung und einer zweiten Sperrklinkenstellung verschwenkbar oder verschiebbar ist, wobei in der ersten Sperrklinkenstellung eine Sperrfläche der Sperrklinke in der Lösestellung des Sperrriegels in eine Sperrausnehmung des Sperrriegels eingreift und den Sperrriegel in der Lösestellung fixiert und in der zweiten Sperrklinkenstellung die Sperrausnehmung freigibt.

Eine automatische Auslösung des Sperrriegels beim Ansetzen des Säulenelements an das Fußelement und/oder das Nutzelement wird erreicht, wenn das Säulenelement einen in Richtungen parallel zur Mittenachse des Säulenelements zwischen einer Auslösestellung und einer Ruhestellung verschieblichen und in Richtung der Ruhestellung federkraftbeaufschlagten Auslöseschieber aufweist, wobei der Auslöseschieber an einem Ende eine eine Fläche des Fußelements oder des Nutzelements im Zuge des Einführens des Formschlussvorsprungs in die Formschlussausnehmung kontaktierende Steuerfläche aufweist, wodurch der Auslöseschieber in die Auslösestellung verschoben wird, und wobei der Auslöseschieber ein Betätigungselement aufweist, mittels welchem beim Verschieben des Auslöseschiebers in die Auslösestellung die Sperrklinke aus der ersten Sperrklinkenstellung in die zweite Sperrklinkenstellung verschwenkbar oder verschiebbar ist. Die Sperrklinke ist zweckmäßigerweise in Richtung der ersten Sperrklinkenstellung federkraftbeaufschlagt. Das Betätigungselement kann als Betätigungshebel ausgebildet sein, wobei der Betätigungshebel zwischen einer Betätigungsstellung und einer Passierstellung verschwenkbar ist, wobei der Betätigungshebel eine Betätigungsfläche aufweist, welche in der Betätigungsstellung einen auf der Sperrklinke angeordneten Betätigungszapfen betätigt, und in der Passierstellung an dem Betätigungszapfen entlang und vorbei gleitet, wobei der Betätigungshebel in Richtung der Betätigungsstellung federkraftbeaufschlagt ist.

Wesentlich bei der Erfindung ist, dass die Bauteile Sperrriegel, Sperrklinke, Auslöseschieber und Betätigungshebel innerhalb des Säulenelements im Wesentlichen angeordnet sind. Der Ausdruck im Wesentlichen bezieht sich darauf, dass der Sperrkeil des Sperrriegels bei verbundenen Elementen und die Steuerfläche des Auslöseschiebers bei gelösten Elementen aus dem Säulenelement herausragen können.

Das Säulenelement kann ein Säulenelementgehäuse aufweist, dessen eines Ende sich bis in den Bereich der Anschlagfläche erstreckt. Die Stirnseite (oder zumindest ein Teil hiervon) des Säulenelementgehäuses kann dabei einerseits mit der Anschlagfläche fluchten. Andererseits kann die Stirnseite des Säulenelementgehäuses geringfügig über die Anschlagfläche hinausragen. In letzterem Falle funktioniert die Anschlagfläche nicht mehr als Anschlag, sondern vielmehr die Stirnseite des Säulenelementgehäuses, welche sich auf dem Fußelement bzw. Nutzelement aufstützt. Im Zuge der relativen Drehung zwischen Säulenelement einerseits und Fußelement bzw. Nutzelement andererseits erfolgt dann eine Verspannung von Säulenelement mit Nutzelement bzw. Fußelement, jedenfalls in der Ausführungsform, wobei die Führungsfläche schräg verläuft. Die Stirnfläche (oder zumindest ein Teil hiervon) kann dabei um zumindest 0,1 mm, vorzugsweise um zumindest 0,5 mm, höchstvorzugsweise um zumindest 1 mm, über die Anschlagfläche hinausragen.

Das Säulenelement kann einen mit der Mittenachse des Säulenelements koaxiales Zentrierelement aufweisen, welches in Richtungen parallel zur Mittelachse des Säulenelements über die Formschlussvorsprünge hinausragt, und wobei das Fußelement oder das Nutzelement eine Zentrierbohrung aufweist, welche mit dem Zentrierelement fluchtet, wenn sich der Formschlussvorsprung in Richtungen parallel zur Längserstreckung des Säulenelements in die Formschlussausnehmung einführen und herausheben lässt. Selbstverständlich ist auch eine entsprechende kinematische Umkehrung umfasst, i.e. wenn das Zentrierelement am Fußelement oder Nutzelement angebracht und die Zentrierbohrung im Säulenelement angeordnet ist.

Wenn die vorstehende Verbindung zwischen dem Säulenelement und dem Fußelement eingerichtet ist, kann eine davon abweichende und folgend beschriebene Verbindung zwischen dem Säulenelement und dem Nutzelement eingerichtet sein. Diese zeichnet sich durch einen besonders flachen Aufbau aus, der sich beispielsweise in einer Tischplatte integrieren lässt.

Hierzu können Formschlusspaare entsprechend dem vorstehenden Aufbau vorgesehen sein, wobei die Formschlussausnehmungen dann in dem Nutzelement angeordnet sind. Eine Verriegelung kann dann mit den folgenden Bauteilen vorgesehen sein. Dazu ist ein in einer parallel zu einer Hauptebene des Nutzelements verlaufender und verschieblicher zweiter Sperrriegel vorgesehen. Dieser ist zwischen einer Sperrstellung und einer Lösestellung verschieblich und vorzugsweise mittels eines Federelements in Richtung der Sperrstellung federkraftbeaufschlagt. Der zweite Sperrriegels weist jedoch eine zweite Sperrausnehmung auf, in welche eine zweite Sperrfläche einer zweiten Sperrklinke in der Lösestellung eingreift und den zweiten Sperrriegel in der Lösestellung hält. Die zweite Sperrklinke ist um eine orthogonal zu einer Hauptebene des Nutzelements verlaufende Schwenkachse verschwenkbar zwischen einer dritten Sperrklinkenstellung und einer vierten Sperrklinkenstellung. Die dritte Sperrklinkenstellung entspricht der Stellung, in welcher die zweite Sperrfläche in die zweite Sperrausnehmung eingreift. Vorzugsweise ist die zweite Sperrklinke in die dritte Sperrklinkenstellung federkraftbeaufschlagt. In der vierten Sperrklinkenstellung ist die zweite Sperrfläche frei von der zweiten Sperrausnehmung, so dass der zweite Sperrriegel in die Sperrstellung verschieblich ist. Des weiteren umfasst die Sperrklinke eine Steuerfläche, welche bei Drehung des Säulenelements relativ zum Nutzelement bei in die Formschlussausnehmung eingeführtem Formschlussvorsprung mit einer Fläche des Formschlussvorsprungs in Kontakt kommt und wobei bei weiterer Drehung des Säulenelements die zweite Sperrklinke in die vierte Sperrklinkenstellung verschwenkt wird, wodurch letztendlich der zweite Sperrriegel in die Sperrstellung verschoben wird.

Im Folgenden wird die Erfindung anhand von lediglich ein Ausführungsbeispiel darstellenden Figuren näher erläutert. Es zeigen:
- Fig. 1:: eine Schrägansicht eines erfindungsgemäßen Möbelstücks, von schräg unten,
- Fig. 2:: eine Detailansicht innerhalb des Säulenelements angeordneter und zur Verbindung mit einem Fußelement bestimmter Bauelemente,
- Fig. 3:: eine Detailansicht eines Fußelements, in Aufsicht auf eine dem Säulenelement gegenüberliegenden Fläche,
- Fig. 4:: Eine Aufsicht auf die untere Stirnseite eines Säulenelement, und
- Fig. 5:: eine Detailansicht einer im Inneren des Nutzelements angeordneten Verriegelungsmechanik.

In der Figur 1 erkennt man ein erfindungsgemäßes zerlegbares Möbelstück in der Ausführungsform als Tisch, von schräg unten betrachtet. Es weist ein Fußelement 1, ein Säulenelement 2 und ein Nutzelement 3, hier eine Tischplatte, auf. Das Fußelement 1, das Säulenelement 2 und das Nutzelement 3 sind lösbar miteinander verbindbar.

Der Figur 3 ist entnehmbar, dass das Fußelement 1 vier Formschlussausnehmungen 4 aufweist. Gemäß der Figuren 2 und 4 weist ein Ende des Säulenelements 2 Stirn-seitig vier im Wesentlichen hakenförmige Formschlussvorsprünge 5 mit je einer Hakenöffnung 6 auf, welche mit den Formschlussausnehmungen 4 ein Formschlusspaar 11 bildet (siehe auch Figur 3). Die Formschlusspaare 11 sind auf einem um die Mittelachse A des Säulenelements 2 zentriert umlaufenden Kreis, und zwar vorzugsweise, aber nicht notwendigerweise, in gleichen Abständen, bezogen auf Kreisbögen zwischen zwei benachbarten Formschlusspaaren 11, angeordnet.

Die Formschlussausnehmungen 4 sind mit der Maßgabe ausgebildet, dass sich die Formschlussvorsprünge 5 in Richtungen parallel zur Längserstreckung des Säulenelements 2 in die Formschlussausnehmungen 4 einführen und herausheben lassen. Dabei wird eine Formschlussverbindung zwischen Formschlussausnehmungen 4 und Formschlussvorsprüngen 5 durch Drehen des Säulenelementes 2 um eine Mittelachse A des Säulenelements 2 bei in die Formschlussausnehmungen 4 eingeführten Formschlussvorsprüngen 5 in eine Formschlussstellung hergestellt, wobei die Hakenöffnungen 6 Rändern 7 der Formschlussausnehmungen 4 umfassen (siehe Figur 3).

Aus der Figur 2 ist ersichtlich, dass in dem Inneren des Säulenelements 2 ein in Richtungen parallel zur Längserstreckung des Säulenelements 2 verschieblicher Sperrriegel 8 eingerichtet ist, welcher zwischen einer Sperrstellung und einer Lösestellung hin- und herschiebbar ist. In der Figur 2 ist die Lösestellung gezeigt. In der Sperrstellung des Sperrriegels 8 greift ein Sperrkeil 9 des Sperrriegels 8 in Formschlussstellung der Formschlussvorsprünge 5 in einen freien Teilbereich 10 einer Formschlussausnehmung 4 ein und fixiert dadurch den Formschlussvorsprung 5 in der Formschlussstellung. Dagegen ist der Sperrkeil 9 in der Lösestellung des Sperrriegels 8 frei von dem freien Teilbereich 10 der Formschlussausnehmung 4, so dass durch Drehung des Säulenelements (in der Figur 3 gegen den Uhrzeigersinn) die Formschlussverbindung wieder gelöst und Säulenelement und Fußelement wieder getrennt werden können.

Der Figur 2 ist beispielhaft zu entnehmen, dass die Formschlussvorsprünge 5 jeweils eine orthogonal zur Mittelachse A des Säulenelements 2 verlaufende Anschlagsfläche 12, welche in der Formschlussstellung 4 auf einer Stützfläche des Fußelements 1 flächig aufliegt, und eine Führungsfläche 14, welche gegenüber der Anschlagsfläche 12 abgewinkelt ist, umfasst, wobei Anschlagsfläche 12 und Führungsfläche 14 einander gegenüberliegende Flächen der Hakenöffnung 6 bilden, und wobei der Abstand zwischen Anschlagfläche 12 und Führungsfläche 14 im Bereich eines Hakengrundes 15 zumindest der Dicke des Randes 16 der Formschlussausnehmung 4 entspricht, und wobei besagter Abstand in Richtungen vom Hakengrund 15 weg zunimmt.

Nicht dargestellt ist, dass das Säulenelement 2 ein Säulenelementgehäuse aufweisen kann. Dessen eine Stirnseite kann geringfügig über die Anschlagfläche 12 hinausragen. Dann stützt sich diese Stirnseite auf der Stützfläche des Fußelementes 1 (oder auch Nutzelementes 3) ab, während die Anschlagfläche 12 hiervon frei ist. Mit der Drehung (in Drehrichtung der formschlüssigen Verbindung der besagten Elemente) des Säulenelementes 2 erfolgt dann eine Verspannung mit dem Fußelement 1 bzw. Nutzelement 3 auf Grund der schräg verlaufenden Führungsfläche 14. Hierdurch wird eine besondere mechanische Stabilität erreicht.

Der Einfachheit halber ist in der Figur 2 nicht dargestellt, dass der Sperrriegel 8 in Richtung der Sperrstellung (also nach unten) federkraftbeaufschlagt ist. Man erkennt aber, dass in dem Säulenelement 2 eine um eine ortsfeste Drehachse X verschwenkbare Sperrklinke 17 eingerichtet ist, welche zwischen einer ersten Sperrklinkenstellung und einer zweiten Sperrklinkenstellung verschwenkbar ist, wobei in der ersten Sperrklinkenstellung (wie in Figur 2 gezeigt) eine Sperrfläche 18 der Sperrklinke 17 in der Lösestellung des Sperrriegels 8 in eine Sperrausnehmung 19 des Sperrriegels 8 eingreift und den Sperrriegel 8 in der Lösestellung fixiert und in der zweiten Sperrklinkenstellung die Sperrausnehmung 19 freigibt. Das Säulenelement 2 weist weiterhin einen in Richtungen parallel zur Mittenachse A des Säulenelements 2 zwischen einer Auslösestellung und einer Ruhestellung (Figur 2) verschieblichen und in Richtung der Ruhestellung federkraftbeaufschlagten Auslöseschieber 20 auf, wobei der Auslöseschieber 20 an einem Ende eine eine Fläche des Fußelements 2 im Zuge des Einführens des Formschlussvorsprungs 5 in die Formschlussausnehmung 4 kontaktierende Steuerfläche 21 aufweist, wodurch der Auslöseschieber 20 in die Auslösestellung verschoben wird.

Der Auslöseschieber 20 weist ausweislich der Figur 2 ein Betätigungselement 22 auf, mittels welchem beim Verschieben des Auslöseschiebers 20 in die Auslösestellung die Sperrklinke 17 aus der ersten Sperrklinkenstellung in die zweite Sperrklinkenstellung verschwenkbar ist. Wiederum der Einfachheit halber nicht gezeigt ist, dass die Sperrklinke 17 in Richtung der ersten Sperrklinkenstellung federkraftbeaufschlagt ist. Das Betätigungselement 22 ist als Betätigungshebel 22 ausgebildet, wobei der Betätigungshebel 22 zwischen einer Betätigungsstellung und einer Passierstellung verschwenkbar ist, wobei der Betätigungshebel 22 eine Betätigungsfläche 23 aufweist, welche in der Betätigungsstellung einen auf der Sperrklinke 17 angeordneten Betätigungszapfen 24 betätigt, und in der Passierstellung an dem Betätigungszapfen 24 entlang und vorbei gleitet, wobei vorzugsweise der Betätigungshebel 22 in Richtung der Betätigungsstellung federkraftbeaufschlagt ist.

Der Figur 2 ist weiterhin entnehmbar, das Säulenelement 2 einen mit der Mittenachse A des Säulenelements 2 koaxiales Zentrierelement 26 aufweist (siehe auch Figur 4), welches in Richtungen parallel zur Mittelachse A des Säulenelements 2 über die Formschlussvorsprünge 5 hinausragt, wobei das Fußelement 1 eine Zentrierbohrung 27 aufweist, welche mit dem Zentrierelement 26 fluchtet, wenn sich die Formschlussvorsprünge 5 in Richtungen parallel zur Längserstreckung des Säulenelements 2 in die Formschlussausnehmungen 4 einführen und herausheben lassen.

In der Figur 5 ist die Verbindung bzw. Verriegelung zwischen Säulenelement 2 und Nutzelement 3 gezeigt, und zwar in Aufsicht auf eine Ebene, die dem Säulenelement gegenüber, beispielsweise im Inneren des Nutzelements 3, liegt. Es sind Formschlusspaare 11 entsprechend dem vorstehenden Aufbau vorgesehen, so dass diese nicht weiter beschrieben werden müssen. Die Formschlussausnehmungen 4 sind in dem Nutzelement 3 angeordnet sind.

Eine Verriegelung kann dann mit den folgenden Bauteilen vorgesehen sein. Dazu ist ein in einer parallel zu einer Hauptebene des Nutzelements 3 verlaufender und verschieblicher zweiter Sperrriegel 27 vorgesehen. Dieser ist zwischen einer Sperrstellung und einer Lösestellung (Figur 5) verschieblich und vorzugsweise mittels eines (nicht gezeigten) Federelements in Richtung der Sperrstellung federkraftbeaufschlagt. Der zweite Sperrriegel 27 weist eine zweite Sperrausnehmung 28 auf, in welche eine zweite Sperrfläche 29 einer zweiten Sperrklinke 30 in der Lösestellung eingreift und den zweiten Sperrriegel 27 in der Lösestellung hält. Die zweite Sperrklinke 30 ist um eine orthogonal zu einer Hauptebene des Nutzelements 3 verlaufende Schwenkachse verschwenkbar zwischen einer dritten Sperrklinkenstellung und einer vierten Sperrklinkenstellung. Die dritte Sperrklinkenstellung entspricht der Stellung, in welcher die zweite Sperrfläche 29 in die zweite Sperrausnehmung 28 eingreift (Figur 5). Vorzugsweise ist die zweite Sperrklinke 30 in die dritte Sperrklinkenstellung federkraftbaufschlagt. In der vierten Sperrklinkenstellung ist die zweite Sperrfläche 29 frei von der zweiten Sperrausnehmung 28, so dass der zweite Sperrriegel 27 in die Sperrstellung verschieblich ist. Des weiteren umfasst die Sperrklinke 30 eine Steuerfläche 31, welche bei Drehung des Säulenelements 2 relativ zum Nutzelement 3 bei in die Formschlussausnehmungen 4 eingeführten Formschlussvorsprüngen 5 mit einer Fläche 32 eines Formschlussvorsprungs 5 in Kontakt kommt und wobei bei weiterer Drehung des Säulenelements 2 die zweite Sperrklinke 30 in die vierte Sperrklinkenstellung verschwenkt wird, wodurch letztendlich der zweite Sperrriegel 27 in die Sperrstellung verschoben wird.

## Patentansprüche

1. Zerlegbares Möbelstück
mit einem Fußelement (1), und/oder
mit einem Nutzelement (3) und
mit einem Säulenelement (2),
wobei zumindest das Fußelement (1) und das Säulenelement (2) oder das Säulenelement (2) und das Nutzelement (3) lösbar miteinander verbindbar sind,
wobei das Fußelement (1) oder das Nutzelement (3) zumindest eine Formschlussausnehmung (4) aufweist, wobei ein Ende des Säulenelements (2) stirnseitig einen Formschlussvorsprung (5) aufweist, welcher mit der Formschlussausnehmung (4) ein Formschlusspaar (11) bildet,
wobei die Formschlussausnehmung (4) mit der Maßgabe ausgebildet ist, dass sich der Formschlussvorsprung (5) in Richtungen parallel zur Längserstreckung des Säulenelements (2) in die Formschlussausnehmung (4) einführen und herausheben lässt,
wobei eine Formschlussverbindung zwischen Formschlussausnehmung (4) und Formschlussvorsprung (5) durch Drehen des Säulenelementes (2) um eine Mittelachse (A) des Säulenelements (2) bei in die Formschlussausnehmung (4) eingeführtem Formschlussvorsprung (5) in eine Formschlussstellung herstellbar ist, wobei ein Teilbereich des Formschlussvorsprungs (5) einen Rand (7) der Formschlussausnehmung (4) umfasst,
wobei in dem Inneren des Säulenelements (2) ein in Richtungen parallel zur Längserstreckung des Säulenelements (2) verschieblicher Sperrriegel (8) eingerichtet ist, welcher zwischen einer Sperrstellung und einer Lösestellung hin- und herschiebbar ist,
wobei in der Sperrstellung des Sperrriegels (8) ein Sperrkeil (9) des Sperrriegels (8) in Formschlussstellung des Formschlussvorsprungs (5) in einen freien Teilbereich (10) der Formschlussausnehmung (4) oder in eine separate Verriegelungsausnehmung des Fußelementes (1) oder des Nutzelementes (3) eingreift und dadurch den Formschlussvorsprung (5) in der Formschlussstellung fixiert und der Sperrkeil (9) in der Lösestellung des Sperrriegels (8) frei von dem freien Teilbereich (10) der Formschlussausnehmung (4) oder der Verriegelungsausnehmung ist.

2. Möbelstück nach Anspruch 1, wobei zumindest zwei, vorzugsweise drei, vier, fünf oder sechs, simultan durch Drehung des Säulenelements (2) miteinander verbindbare Formschlusspaare (11) eingerichtet sind.

3. Möbelstück nach Anspruch 2, wobei die Formschlusspaare (11) auf einem um die Mittelachse (A) des Säulenelements (2) zentriert umlaufenden Kreis, vorzugsweise in gleichen Abständen, bezogen auf Kreisbögen zwischen zwei benachbarten Formschlusspaaren (11), angeordnet sind.

4. Möbelstück nach einem der Ansprüche 1 bis 3, wobei der Formschlussvorsprung (5) eine orthogonal zur Mittelachse (A) des Säulenelements (2) verlaufende Anschlagsfläche (12), welche in der Formschlussstellung (4) auf einer Stützfläche des Fußelements (1) oder des Nutzelements (3) flächig aufliegt, und eine Führungsfläche (14), welche gegenüber der Anschlagsfläche (12) abgewinkelt ist, umfasst, wobei Anschlagsfläche (12) und Führungsfläche (14) einander gegenüberliegende Flächen der Hakenöffnung (6) bilden, und wobei der Abstand zwischen Anschlagfläche (12) und Führungsfläche (14) im Bereich eines Hakengrundes (15) zumindest der Dicke des Randes (16) der Formschlussausnehmung (4) entspricht, und wobei besagter Abstand in Richtungen vom Hakengrund (15) weg zunimmt.

5. Möbelstück nach einem der Ansprüche 1 bis 4, wobei der Sperrriegel (8) in Richtung der Sperrstellung federkraftbeaufschlagt ist, wobei in dem Säulenelement (2) eine um eine ortsfeste Drehachse (X) verschwenkbare oder verschiebbare Sperrklinke (17) eingerichtet ist, welche zwischen einer ersten Sperrklinkenstellung und einer zweiten Sperrklinkenstellung verschwenkbar oder verschiebbar ist, wobei in der ersten Sperrklinkenstellung eine Sperrfläche (18) der Sperrklinke (17) in der Lösestellung des Sperrriegels (8) in eine Sperrausnehmung (19) des Sperrriegels (8) eingreift und den Sperrriegel (8) in der Lösestellung fixiert und in der zweiten Sperrklinkenstellung die Sperrausnehmung (19) freigibt.

6. Möbelstück nach Anspruch 5, wobei das Säulenelement (2) einen in Richtungen parallel zur Mittenachse (A) des Säulenelements (2) zwischen einer Auslösestellung und einer Ruhestellung verschieblichen und in Richtung der Ruhestellung federkraftbeaufschlagten Auslöseschieber (20) aufweist, wobei der Auslöseschieber (20) an einem Ende eine eine Fläche des Fußelements (2) oder des Nutzelements (3) im Zuge des Einführens des Formschlussvorsprungs (5) in die Formschlussausnehmung (4) kontaktierende Steuerfläche (21) aufweist, wodurch der Auslöseschieber (20) in die Auslösestellung verschoben wird, und wobei der Auslöseschieber (20) ein Betätigungselement (22) aufweist, mittels welchem beim Verschieben des Auslöseschiebers (20) in die Auslösestellung die Sperrklinke (17) aus der ersten Sperrklinkenstellung in die zweite Sperrklinkenstellung verschwenkbar oder verschiebbar ist.

7. Möbelstück nach einem der Ansprüche 5 oder 6, wobei die Sperrklinke (17) in Richtung der ersten Sperrklinkenstellung federkraftbeaufschlagt ist.

8. Möbelstück nach einem der Ansprüche 6 oder 7, wobei das Betätigungselement (22) als Betätigungshebel (22) ausgebildet ist, wobei der Betätigungshebel (22) zwischen einer Betätigungsstellung und einer Passierstellung verschwenkbar ist, wobei der Betätigungshebel (22) eine Betätigungsfläche (23) aufweist, welche in der Betätigungsstellung einen auf der Sperrklinke (17) angeordneten Betätigungszapfen (24) betätigt, und in der Passierstellung an dem Betätigungszapfen (24) entlang und vorbei gleitet, wobei der Betätigungshebel (22) in Richtung der Betätigungsstellung federkraftbeaufschlagt ist.

9. Möbelstück nach einem der Ansprüche 1 bis 8, wobei das Säulenelement (2) ein Säulenelementgehäuse aufweist, dessen eines Ende sich bis in den Bereich der Anschlagfläche (12) erstreckt.

10. Möbelstück nach einem der Ansprüche 1 bis 9, wobei das Säulenelement (2) einen mit der Mittenachse (A) des Säulenelements (2) koaxiales Zentrierelement (26) aufweist, welches in Richtungen parallel zur Mittelachse (A) des Säulenelements (2) über die Formschlussvorsprünge (5) hinausragt, und wobei das Fußelement (1) oder das Nutzelement (3) eine Zentrierbohrung (27) aufweist, welche mit dem Zentrierelement (26) fluchtet, wenn sich der Formschlussvorsprung (5) in Richtungen parallel zur Längserstreckung des Säulenelements (2) in die Formschlussausnehmung (4) einführen und herausheben lässt.

## Claims

1. A dismountable piece of furniture
comprising a foot member (1), and/or
comprising a utility member (3) and
comprising a column member (2),
wherein at least the foot member (1) and the column member (2) or the column member (2) and the utility member (3) are detachably connectable to each other,
wherein the foot member (1) or the utility member (3) comprises at least one positive-fit recess (4), wherein one end of the column member (2) has at the front a positive-fit projection (5) forming together with the positive-fit recess (4) a positive-fit pair (11),
wherein the positive-fit recess (4) is designed with the proviso that the positive-fit projection (5) can be inserted in directions parallel to the longitudinal extension of the column member (2) into the positive-fit recess (4) and can be lifted out therefrom,
wherein a positive-fit connection between the positive-fit recess (4) and the positive-fit projection (5) can be established by rotation of the column member (2) about a central axis (A) of the column member (2) into a positive-fit position, when the positive-fit projection (5) is introduced into the positive-fit recess (4), a portion of the positive-fit projection (5) comprising an edge (7) of the positive-fit recess (4),
wherein in the interior of the column member (2) a locking bolt (8) being displaceable in directions parallel to the longitudinal extension of the column member (2) is arranged, which is movable back and forth between a locking position and a release position,
wherein in the locking position of the locking bolt (8), a locking wedge (9) of the locking bolt (8) engages, when the positive-fit projection (5) is in the positive-fit position, with a free portion (10) of the positive-fit recess (4) or with a separate locking recess of the foot member (1) or of the utility member (3), and thereby fixes the positive-fit projection (5) in the positive-fit position, and in the release position of the locking bolt (8), the locking wedge (9) is free from said free portion (10) of the positive-fit recess (4) or of the locking recess.

2. The piece of furniture according to claim 1, wherein at least two, preferably three, four, five, or six, positive-fit pairs (11) are provided that can simultaneously be connected to each other by rotation of the column member (2).

3. The piece of furniture according to claim 2, wherein the positive-fit pairs (11) are disposed on a circumferential circle centered about the central axis (A) of the column member (2), preferably at equal intervals, relative to circular arcs between two adjacent positive-fit pairs (11).

4. The piece of furniture according to one of claims 1 to 3, wherein the positive-fit projection (5) comprises an abutment surface (12) extending orthogonally to the central axis (A) of the column member (2), which abutment surface in the positive-fit position (4) rests on a support surface of the foot member (1) or of the utility member (3), and a guide surface (14) which is angled with respect to the abutment surface (12), wherein said abutment surface (12) and said guide surface (14) form opposed surfaces of the hook opening (6), and wherein the distance between the abutment surface (12) and the guide surface (14) in the region of a hook base (15) corresponds to at least the thickness of the edge (16) of the positive-fit recess (4), and wherein said distance increases in directions away from the hook base (15).

5. The piece of furniture according to one of claims 1 to 4, wherein the locking bolt (8) is spring-loaded in the direction of the blocking position, wherein in the column member (2) a locking pawl (17) pivotable or displaceable relative to a stationary axis of rotation (X) is arranged, which is pivotable or displaceable between a first pawl position and a second pawl position, wherein in the first pawl position a blocking surface (18) of the pawl (17) in the release position of the locking bolt (8) engages with a locking recess (19) of the locking bolt (8) and secures the locking bolt (8) in the release position and in the second pawl position releases the locking recess (19).

6. The piece of furniture according to claim 5, wherein the column member (2) comprises in directions parallel to the central axis (A) of the column member (2) a trigger slide (20) being displaceable between a trigger position and a rest position and being spring-loaded toward the rest position, wherein the trigger slide (20) comprises at one end a control surface (21) contacting a surface of the foot member (2) or of the utility member (3) in the course of the insertion of the positive-fit projection (5) into the positive-fit recess (4), whereby the trigger slide (20) is moved into the trigger position, and wherein the trigger slide (20) comprises an actuating member (22) by means of which upon displacement of the trigger slide (20) into the trigger position the locking pawl (17) can be pivoted or displaced from the first pawl position into the second pawl position.

7. The piece of furniture according to one of claims 5 or 6, wherein the pawl (17) is spring-loaded toward the first pawl position.

8. The piece of furniture according to one of claims 6 or 7, wherein the actuating member (22) is configured as an actuating lever (22), wherein the actuating lever (22) is pivotable between an actuating position and a passing position, wherein the actuating lever (22) comprises an actuating surface (23) which in the actuating position operates an actuating pin (24) arranged on the pawl (17), and in the passing position slides along the actuating pin (24) and beyond, wherein the actuating lever (22) is spring-loaded toward the actuating position.

9. The piece of furniture according to one of claims 1 to 8, wherein the column member (2) comprises a column member housing, one end of which extends up into the region of the abutment surface (12).

10. The piece of furniture according to one of claims 1 to 9, wherein the column member (2) comprises a centering member (26) coaxial with the central axis (A) of the column member (2) that protrudes in directions parallel to the central axis (A) of the column member (2) beyond the positive-fit projections (5), and wherein the foot member (1) or the utility member (3) comprises a centering bore (27) being in alignment with the centering member (26), when the positive-fit projection (5) can be inserted in directions parallel to the longitudinal extension of the column member (2) into the positive-fit recess (4) and can be lifted out therefrom.

## Revendications

1. Meuble démontable,
comprenant un élément pied (1), et/ou comprenant un élément utile (3) et
comprenant un élément colonne (2),
dans lequel au moins l'élément pied (1) et l'élément colonne (2) ou l'élément colonne (2) et l'élément utile (3) peuvent être fixés de manière détachable l'un à l'autre
dans lequel l'élément pied (1) ou l'élément utile (3) comprend au moins un évidement à couplage positif (4), dans lequel une extrémité de l'élément colonne (2) a une saillie frontale à couplage positif (5) formant ensemble avec l'évidement à couplage positif (4) une paire à couplage positif (11),
dans lequel l'évidement à couplage positif (4) est configuré à la condition que la saillie à couplage positif (5) puisse être insérée dans des directions parallèles à l'étendue longitudinale de l'élément colonne (2) dans l'évidement à couplage positif (4) et peut être soulevée hors de celui-ci,
dans lequel un couplage positif entre l'évidement à couplage positif (4) et la saillie à couplage positif (5) peut être établi par rotation de l'élément colonne (2) autour d'un axe central (A) de l'élément colonne (2), si la saillie à couplage positif (5) est introduite dans l'évidement à couplage positif (4), dans une position à couplage positif, une partie de la saillie à couplage positif (5) comprenant un bord (7) de l'évidement à couplage positif (4),
dans lequel dans l'intérieur de l'élément colonne (2) une barre de verrouillage (8) étant déplaçable dans des directions parallèles à l'étendue longitudinale de l'élément colonne (2) est arrangée, qui peut être déplacée dans un sens et dans l'autre entre une position de verrouillage et une position de libération,
dans lequel dans la position de verrouillage de la barre de verrouillage (8), un coin de verrouillage (9) de la barre de verrouillage (8) engrène, si la saillie à couplage positif (5) est dans la position à couplage positif, dans une partie libre (10) de l'évidement à couplage positif (4) ou dans un évidement de verrouillage séparé de l'élément pied (1) ou de l'élément utile (3), et donc fixe la saillie à couplage positif (5) dans la position à couplage positif, et dans la position de libération de la barre de verrouillage (8) le coin de verrouillage (9) est libre de la partie libre (10) de l'évidement à couplage positif (4) ou de l'évidement de verrouillage.

2. Meuble selon la revendication 1, dans lequel au moins deux, de préférence trois, quatre, cinq ou six, paires à couplage positif (11) sont prévues qui peuvent simultanément être liées les unes aux autres par rotation de l'élément colonne (2).

3. Meuble selon la revendication 2, dans lequel les paires à couplage positif (11) sont disposées sur un cercle circonférentiel centré autour de l'axe central (A) de l'élément colonne (2), de préférence à des intervalles égaux par rapport à des arcs de cercle entre deux paires voisines à couplage positif (11).

4. Meuble selon une des revendications 1 à 3, dans lequel la saillie à couplage positif (5) comprend une face d'appui (12) s'étendant orthogonalement à l'axe central (A) de l'élément colonne (2), qui dans la position à couplage positif (4) repose sur une face de support de l'élément pied (1) ou de l'élément utile (3), et une face de guidage (14), qui est coudée par rapport à la face d'appui (12), dans lequel cette face d'appui (12) et cette face de guidage (14) forment des faces opposées de l'ouverture de crochet (6), et dans lequel la distance entre la face d'appui (12) et la face de guidage (14) dans la région d'une base de crochet (15) correspond à au moins l'épaisseur du bord (16) de l'évidement à couplage positif (4), et dans lequel cette distance s'augmente dans des directions à partir de la base de crochet (15).

5. Meuble selon une des revendications 1 à 4, dans lequel la barre de verrouillage (8) est sollicitée par ressort dans la direction de la position de verrouillage, dans lequel dans l'élément colonne (2) un cliquet (17) pivotant ou déplaçable par rapport à un axe de rotation (X) stationnaire est arrangé, qui est pivotant ou déplaçable entre une première position du cliquet et une deuxième position du cliquet, dans lequel dans la première position du cliquet une face de verrouillage (18) du cliquet (17) dans la position de libération de la barre de verrouillage (8) engrène dans un évidement de verrouillage (19) de la barre de verrouillage (8) et fixe la barre de verrouillage (8) dans la position de libération et dans la deuxième position du cliquet libère l'évidement de verrouillage (19).

6. Meuble selon la revendication 5, dans lequel l'élément colonne (2) comprend dans des directions parallèles à l'axe central (A) de l'élément colonne (2) un glisseur de déclenchement (20) étant déplaçable entre une position de déclenchement et une position de repos et étant sollicité par ressort vers la position de repos, dans lequel le glisseur de déclenchement (20) comprend à une extrémité une face de commande (21) faisant contact avec une face de l'élément pied (2) ou de l'élément utile (3) au cours de l'insertion de la saillie à couplage positif (5) dans l'évidement à couplage positif (4), par cela le glisseur de déclenchement (20) étant déplacé dans la position de déclenchement, et dans lequel le glisseur de déclenchement (20) comprend un élément d'actionnement (22) au moyen duquel lors du déplacement du glisseur de déclenchement (20) dans la position de déclenchement le cliquet (17) peut être pivoté ou déplacé à partir de la première position du cliquet dans la deuxième position du cliquet.

7. Meuble selon une des revendications 5 ou 6, dans lequel le cliquet (17) est sollicité par ressort vers la première position du cliquet.

8. Meuble selon une des revendications 6 ou 7, dans lequel l'élément d'actionnement (22) est configuré comme levier d'actionnement (22), dans lequel le levier d'actionnement (22) est pivotant entre une position d'actionnement et une position de passage, dans lequel le levier d'actionnement (22) comprend une face d'actionnement (23) qui dans la position d'actionnement actionne un goujon d'actionnement (24) arrangé sur le cliquet (17), et dans la position de passage glisse le long du goujon d'actionnement (24) et au-delà, dans lequel le levier d'actionnement (22) est sollicité par ressort vers la position d'actionnement.

9. Meuble selon une des revendications 1 à 8, dans lequel l'élément colonne (2) comprend un boîtier de l'élément colonne, une extrémité duquel s'étend jusque dans la région de la face d'appui (12).

10. Meuble selon une des revendications 1 à 9, dans lequel l'élément colonne (2) comprend un élément de centrage (26) coaxial avec l'axe central (A) qui fait saillie dans des directions parallèles à l'axe central (A) de l'élément colonne (2) au-delà des saillies à couplage positif (5), et dans lequel l'élément pied (1) ou l'élément utile (3) comprend un trou de centrage (27) étant aligné avec l'élément de centrage (26), si la saillie à couplage positif (5) peut être insérée dans des directions parallèles à l'étendue longitudinale de l'élément colonne (2) dans l'évidement à couplage positif (4) et peut être soulevée hors de celui-ci.
